# EUROPÄISCHE PATENTANMELDUNG

(11) **EP 0 150 259 A2**
(43) Veröffentlichungstag der Anmeldung: **07.08.1985**
(21) Anmeldenummer: 84109986.4
(22) Anmeldetag: 22.08.1984
(51) Int. Cl.: F42B 3/02

(54) **Industriekartusche**

(30) Priorität: 23.09.1983 DE 3334464
(71) Anmelder: HÜLS TROISDORF AKTIENGESELLSCHAFT, D-53839 Troisdorf (DE)
(72) Erfinder: Fibranz, Joachim, D-8510 Fürth/Bayern (DE)

(57) **Zusammenfassung**

Die Erfindung betrifft eine Industriekartusche mit einer Treibladung aus wenigstens zwei mit unterschiedlicher Geschwindigkeit verbrennenden, aufeinanderfolgend angeordneten Treibladungspulvern, welche durch eine quer zur Hülsenachse verlaufende, gasdurchlässige Abdeckung voneinander getrennt sind. Die Hülse der Kartusche enthält an ihrem dem Bodenstück entgegengesetzten Ende einen kompressiblen Verschluß. In der Hülse ist axial ein Anzündleitrohr angeordnet, welches in Höhe des vom Bodenstück aus gesehen zweiten bzw. letzten Treibladungspulvers eine Abdeckung aufweist, die dünner als die Wandung des Anzündleitrohrs ist.

## Beschreibung

Die Erfindung betrifft eine Industriekartusche nach dem Oberbegriff von Anspruch 1.

Es ist bekannt, Naturgestein, Beton, Mauerwerk u.dgl. über ein Bohrloch mit einer bestimmten Tiefe und einem bestimmten Durchmesser mittels einer Sprengpatrone oder eines Spezialgeräts mit Treibkartuschen auf- oder anzubrechen. In der DE-PS 1 195 696 wird eine Einrichtung zum Tränkungsschießen beschrieben. Während bei Verwendung von Sprengpatronen nach der Zündung eine Detonation erfolgt, enthalten Treibkartuschen eine Treibladung, die verhältnismäßig langsam abbrennt (Deflagration). Sprengpatronen werden üblicherweise im Bereich des unteren Drittels des Bohrlochs, vorzugsweise am oder nahe dem Bohrlochtiefsten, eingesetzt und gezündet. Ein handelsübliches, Treibkartuschen enthaltendes Spezialgerät ist der sogenannte ROCK-BREAKER der Firma H. Jürgen Essig, Berlin. Nach Einführung der Sprengpatrone oder des Spezialgeräts mit Treibkartusche kann zusätzlich Wasser als Verdämmung bzw. Besatz in das Bohrloch gefüllt werden.

Das Wasser dient unter anderem der Druckübertragung von den Verbrennungsgasen auf die Bohrlochwandung und das Bohrlochtiefste. Im Falle des ROCK-BREAKER wird der nach Zündung einer im Gerät angebrachten Industriekartusche entstehende Druck über ein Impulsrohr mit radialen Öffnungen auf das in das Bohrloch gefüllte Wasser übertragen. Der hydrodynamische Impuls bewirkt die gewünschte Spaltung z.B. von Fels oder Beton. Das genannte Gerät weist in Arbeitsposition unterhalb des Impulsrohrs eine zylinderförmige Gummimanschette auf, welche über radiale Bohrungen in der Rohrwandung nach Zündung der Kartusche aufgeweitet wird und dadurch eine Stabilisierung des Geräts im Bohrloch bewirkt.

Beim Einsatz von Sprengpatronen müssen umfangreiche Sicherheitsmaßnahmen getroffen werden. Die Handhabung der Patronen muß durch einen Fachmann mit entsprechender Ausbildung erfolgen.

Die mit Treibkartuschen, wie der genannte ROCK-BREAKER, arbeitenden Geräte können gegenüber der Verwendung von Sprengpatronen mit einem geringeren Sicherheitsaufwand betrieben werden.

Die hierfür verwendeten Kartuschen sind üblicherweise so ausgelegt, daß sie nach Zündung der Treibladung einen kurzzeitigen Gasdruckimpuls abgeben. Mit solchen Kartuschen können jedoch auch bei Einsatz geeigneter Geräte Gesteins- und Felsbrocken u.dgl. nur mit Schwierigkeiten zerkleinert werden, wenn diese Objekte, z.B. Steine, groß sind und/oder eine hohe Festigkeit aufweisen. So ist bei Zerkleinerung mit dem ROCK-BREAKER die maximale Größe des zu spaltenden Materials auf Kantenlängen an der den oberen Bohrlochrand enthaltenden Fläche von ca. 40 bis 50 cm oder Würfel zwischen 1 und 1,2 m³ begrenzt. Bei einer Größe von mehr als 1,2 m³ müssen mehrere Bohrlöcher verwendet werden. Diese Schwierigkeiten können auch durch Einsatz einer Kartusche mit einer größeren Treibladung nicht vermieden werden, da in diesem Fall lediglich der Gasdruck im Bohrloch erhöht wird, der wirkungslos durch bohrungsnahe Risse im zu spaltenden Material entweicht und nicht eine Vergrößerung des im Material nach Zündung der Treibladung entstehenden Spalts bewirkt.

Der Erfindung liegt die Aufgabe zugrunde, Naturgestein, Beton, Mauerwerk u.dgl. wirksamer als mit den bekannten Mitteln zu zerkleinern.

Diese Aufgabe wird durch eine Industriekartusche mit den im Kennzeichen des Anspruchs 1 angegebenen Merkmalen gelöst.

Die erfindungsgemäße Industriekartusche enthält eine Treibladung aus wenigstens zwei mit unterschiedlicher Geschwindigkeit verbrennenden, aufeinanderfolgend angeordneten Treibladungspulvern. Hierdurch wird erreicht, daß die Kartusche nach Abgabe des Hauptdruckimpulses wenigstens einen weiteren Gasdruckimpuls erzeugt, wodurch das bereits einen Spalt enthaltende Material vollends zerkleinert wird. Die erfindungsgemäße Kartusche weist den weiteren Vorteil auf, daß die in ihr enthaltene Treibladung optimal entsprechend den Anforderungen nach Anpassung der Ladungsstärke an das zu spaltende Material ausgebildet werden kann. Dadurch wird das Risiko von Steinschlag oder -flug infolge einer zu großen Ladung vermindert. Des weiteren ist die verbesserte Möglichkeit der Bemessung der Treibladung bzw. deren Stärke bei der Spaltung wertvollen Materials, z.B. in Marmorbriichen, wo die Belastung des Materials möglichst niedrig zu halten ist, von Vorteil.

In vorteilhafter Ausbildung der Industriekartusche nach Anspruch 2 enthält diese zwei Treibladungspulver, welche mit unterschiedlicher Geschwindigkeit verbrennen. Dies wird durch die Auswahl der Pulver bewirkt. Gemäß Anspruch 3 kann die Kartusche auch Treibladungspulver unterschiedlicher Körnungen enthalten. Dies ist eine Möglichkeit, die Verbrennungsgeschwindigkeit der Pulver festzulegen bzw. zu beeinflussen. Die Ausbildung der Industriekartusche gemäß Anspruch 4 ist eine bevorzugte Lösung, mit welcher ein aufeinanderfolgendes Anbrennen der Treibladungspulver in der gewünschten Reihenfolge besonders einfach bewirkt wird.

In der Ausführung gemäß Anspruch 5 ist die günstigste Ausbildung des Verschlusses der Hülse beansprucht. Durch die hohe Kompressibilität des Verschlußmaterials wird erreicht, daß das darunter -befindliche Treibladungspulver erst vollständig anbrennt, bevor das dadurch erzeugte Gas entweichen kann.

Die erfindungsgemäße Industriekartusche kann in verschiedenen Geräten für unterschiedliche Industriebereiche verwendet werden. So ist z.B. das Abschießen von Schlackenrückständen in der metallerzeugenden Industrie mit Hilfe der Kartusche möglich.

Die Erfindung wird nachfolgend anhand eines in der Zeichnung dargestellten Ausführungsbeispiels näher beschrieben

Die Figur zeigt eine Industriekartusche im Längsschnitt. Die Hülse 9 mit dem Bodenstück 1 enthält die Treibladungs pulver 2,3. Hülse und Bodenstück bestehen z.B. aus Aluminium, Messing oder einem Kunststoff, wie z.B. Polyäthylen. Sie können ein- oder zweistückig ausgeführt sein. Die Treibladungspulver 2,3 sind vorteilhafterweise Nitrocellulosepulver, die gegebenenfalls Nitroglycerin enthalten. Sie unterscheiden sich in ihrer Abbrandgeschwindigkeit. Vorzugsweise brennt das Treibladungspulver 2 schneller als das Treibladungspulver 3 ab. Das schneller abbrennende Pulver benötigt gegenüber als Sprengstoffen eingesetzten Substanzen etwa die zehnfache Zeit für die Verbrennung. Das langsamer abbrennende Pulver benötigt gegenüber dem schneller abbrennenden etwa die doppelte Zeit für die Verbrennung. Die unterschiedliche Abbrandgeschwindigkeit der Treibladungspulver wird in an sich bekannter Weise durch unterschiedliche Zusammensetzung und/oder Körnung der Pulver erhalten.

Das Treibladungspulver 3 wird später als das Treibladungspulver 2 angezündet. Die Differenz beträgt ca. 1/1₀₀ Sekunde. Dies wird dadurch erreicht, daß das Treibladungspulver 2 durch die Anzündschwaden einer mechanisch oder elektrisch ausgelösten Anzündung 4 direkt über ein, am vom Bodenstück 1 abgewandten Ende offenes, axial angeordnetes Anzündleitrohr 5, welches mit einem Abschluß 1₀ und gegebenenfalls im Bereich des Treibladungspulvers 2 mit radialen Anzündöffnungen versehen ist, angezündet wird. Anzündleitrohr 5 und Abschluß 1o können auch einstückig ausgeführt, z.B. in einem Arbeitsgang aus einem Kunststoff spritzgegossen, sein. Der Abschluß 1o ist dünner als die Wandung 11 des Anzündleitrohrs. Vorzugsweise besteht der Abschluß 1o aus einer Folie von etwa o,2 mm Dicke. Das Treibladungspulver 3 wird sekundär durch die nach Zündung des Treibladungspulvers 2 entstehende Flamme angezündet.

Die Treibladungspulver 2,3 sind durch eine quer zur Hülse verlaufende, gasdurchlässige Abdeckung 7 voneinander getrennt. Die gasdurchlässige Abdeckung 7 besteht z.B.

aus Filz, Gewebe, Schaumstoff oder mit Sollbruchstellen versehenen Scheiben aus Metall - wie z.B. Aluminium - oder Kunststoff. Die gasdurchlässige Abdeckung 7 ist durch einen Napf 12 gehalten, der vorzugsweise aus einem Kunststoff, wie z.B. Polyäthylen, besteht.

Die Hülse 9 enthält an ihrem dem Bodenstück 1 entgegengesetzten Ende einen kompressiblen Verschluß 6. Der Verschluß 6 ist zweckmäßigerweise durch eine Scheibe 13 auf einer Innenhülse 14 gehalten. Er kann jedoch auch anderweitig, z.B. durch innenseitige Vorsprünge an der Hülse 9 gehalten sein. Der Verschluß 6 besteht vorzugsweise aus Haarfilz, die Scheibe 13 und die Innenhülse 14 aus Polyäthylen. Der Verschluß 6 ist am dem Bodenstück 1 entgegengesetzten Ende der Hülse 9 von einer weiteren Scheibe 15 gehalten, welche ebenfalls vorzugsweise aus Polyäthylen besteht. Der Verschluß 6 ist auf 25 bis 30% seines ursprünglichen Volumens kompressibel. Die Kompression erfolgt durch die nach dem Anzünden des Treibladungspulvers 2 entstehenden Gase. Innerhalb der nur Mikrosekunden dauernden Kompressionszeit brennt das Treibladungspulver 2 vollständig an. Danach werden durch den erhöhten Gasdruck der Verschluß 6 und die Scheiben 13,15 durchbrochen bzw. aus der Hülse 9 geschleudert, und das erzeugte Gas strömt ab.

Die erfindungsgemäße Kartusche ist mit einem Hülsenrand 8 dergestalt versehen, daß die Kartusche nicht in handelsüblichen Waffen, wie z. B. Signalpistolen, benutzt werden kann.

## Patentansprüche

1. Industriekartusche mit einer eine Treibladung enthaltenden Hülse, einem Bodenstück und einem axial in der Hülse angeordneten Anzündleitrohr, das zum Bodenstück hin mit einer dort angeordneten Anzündung verbunden ist, gekennzeichnet durch folgende Merkmale:
a) Die Treibladung setzt sich aus wenigstens zwei mit unterschiedlicher Geschwindigkeit verbrennenden, aufeinanderfolgend angeordneten Treibladungspulvern (2,3), welche durch eine quer zur Hülsenachse verlaufende, gasdurchlässige Abdeckung (7) voneinander getrennt sind, zusammen.
b) Das Anzündleitrohr (5) weist in Höhe des vom Bodenstück aus gesehen zweiten bzw. letzten Treibladungspulvers (2) eine Abdeckung (10) auf, die dünner ist als die Wandung (11) des Anzündleitrohrs.
c) Die Hülse (9) enthält an ihrem dem Bodenstück (1) entgegengesetzten Ende einen Verschluß (6) aus einem kompressiblen Material.

2. Industriekartusche nach Anspruch 1, dadurch gekennzeichnet, daß die Hülse (9) aufeinanderfolgend zwei Treibladungspulver (2,3) enthält, wobei das in Höhe der Abdeckung (10) des Anzündleitrohrs (5) befindliche Treibladungspulver (2) schneller verbrennt als das andere Treibladungspulver (3).

3. Industriekartusche nach einem der Ansprüche 1 oder 2, dadurch gekennzeichnet, daß die Treibladungspulver (2,3) unterschiedliche Körnungen aufweisen.

4. Industriekartusche nach einem der Ansprüche 1 bis 3, dadurch gekennzeichnet, daß die Abdeckung (10) des Anzündleitrohrs (10) aus einer Folie von etwa 0,2 mm Dicke besteht.

5. Industriekartusche nach einem der Ansprüche 1 bis 4, dadurch gekennzeichnet, daß der Verschluß (6) der Hülse (9) auf 25 bis 30% seines ursprünglichen Volumens zusammendrückbar ist.
